# EUROPÄISCHE PATENTSCHRIFT

(11) **EP 0 176 697 B1**
(45) Veröffentlichungstag und Bekanntmachung des Hinweises auf die Patenterteilung: **16.05.1990**
(21) Anmeldenummer: 85109743.6
(22) Anmeldetag: 02.08.1985
(51) Int. Cl.: A47L 7/00, A47L 11/34

(54) **Reinigungsgerät zum Trockensaugen, Nasssaugen und/oder zum Sprühextrahieren**
Cleaning apparatus for dry or wet suction and/or for rinse extraction cleaning
Dispositif de nettoyage pour le séchage ou l'aspiration par voie humide et/ou pour le nettoyage de type rinçage-extraction

(30) Priorität: 29.09.1984 DE 8428799 U
(43) Veröffentlichungstag der Anmeldung: 09.04.1986
(73) Patentinhaber: Alfred Kärcher GmbH & Co., D-71364 Winnenden (DE)
(72) Erfinder: Schilling, Nicole, D-7080 Aalen (DE); Engel, Sabine, D-7530 Pforzheim (DE); Mayer, Erich, D-7800 Freiburg (DE)
(74) Vertreter: Hoeger, Stellrecht & Partner

(56) Entgegenhaltungen:
- GB-A- 2 072 496
- US-A- 4 216 563
- US-A- 4 463 474

## Beschreibung

Die Erfindung betrifft ein Reinigungsgerät zum Trockensaugen, Naßsaugen und/oder zum Sprühextrahieren mit den im Oberbegriff des Patentanspruches 1 angegebenen Merkmalen.

Reinigungsgeräte dieser Art werden insbesondere im gewerblichen Reinigungsbereich bereits eingesetzt, jedoch handelt es sich dabei um komplizierte und große Geräte, die zur Verwendung im Haushaltsbereich ungeeignet sind. Insbesondere ist es bei den bekannten Geräten nicht ohne weiteres möglich, die Geräte in einfachster Weise zwischen den einzelnen Betriebsarten umzustellen.

Aus der US-A-4 463 474 ist ein Reinigungsgerät bekannt, bei dem ein relativ kompakter Aufbau dadurch erreicht wird, daß ein Schmutzauffanggerät auf einem Wagen angeordnet und über ein Rohr mit einer Vakuumturbine verbunden ist.

Bei einem weiteren bekannten Reinigungsgerät dieser Art, wie es in der US-A-4 216 563 beschrieben ist, werden auf ein Fahrgestell ein Schmutzauffangbehälter und ein Flüssigkeitsbehälter nebeneinander aufgesetzt. Eine Saugverbindung wird über Anschlüsse hergestellt, die durch das Aufstellen der Schmutzauffangbehälters angedichtet werden. Dabei ist die Saugpumpe für die Flüssigkeit in dem aufgesetzten Behälter selbst angeordnet und wird über eine Steckverbindung mit dem Hauptgerät verbunden.

Es ist Aufgabe der Erfindung, ein Reinigungsgerät der gattungsgemäßen Art derart zu verbessern, daß es im Aufbau möglichst einfach ist und gleichzeitig in einfachster Weise den Übergang von einer Betriebsart in die andere ermöglicht. Diese Aufgabe wird bei einem Reinigungsgerät der eingangs beschriebenen Art erfindungsgemäß dadurch gelöst, daß die Öffnungen und die daran anschließenden Leitungsstücke der Behälter an einem Einschub angeordnet sind, der von oben her in eine Ausnehmung in einer Seitenwand des Behälters einsetzbar ist. Dadurch können gleich aufgebaute Behälter sowohl als Schmutzauffangbehälter als auch als Reinigungflüssigkeitsbehälter eingesetzt werden. Diese ansonsten gleichen Behälter werden mit den Einschüben versehen, die die entsprechenden Anschlüsse tragen. Je nach Einsatz können die jeweils gleichen Behälter daher einfach durch Einsetzen dieser Einschübe umgerüstet werden.

Diese Einschübe können in einer Gleitführung in der Seitenwand des Behälters verschiebbar sein, die beispielsweise als Nut- und Federpassung ausgeführt ist.

Vorteilhaft ist es, wenn der Einschub in seiner eingeschobenen Stellung durch den verschlossenen Deckel des Behälters festgelegt ist. Dadurch kommt indirekt dem verschwenkten Tragegriff, der den Deckel in seiner geschlossenen Lage fixiert, auch noch die Aufgabe zu, die Einschübe in der Seitenwand des jeweiligen Behälters festzulegen.

Bei einer bevorzugten Ausführungsform ist vorgesehen, daß an den Behältern je ein verschwenkbarer Tragegriff gelagert ist, der in einer ersten Stellung als Tragegriff vom Behälter absteht und in einer zweiten Stellung flach auf den Behälter aufgeleft ist, und daß der Tragegriff ein Spannelement trägt, das in der zweiten Stellung einen Vorsprung am Gehäuse hintergreift und den Behälter dadurch gegen die Anschlüsse des Gehäuses spannt, während es in der ersten Stellung von dem Vorsprung entfernt ist. Dieser Tragegriff hat somit eine Doppelfunktion, da er einerseits zum Tragen des abgenommenen Behälters dient, andererseits gleichzeitig die Spannvorrichtung bildet, mit der der Behälter gegen das Gehäuse gespannt ist.

Es ist dabei vorteilhaft, wenn das Spannelement und der Vorsprung längs einer geneigten Kontaktfläche so zusammenwirken, daß die den Behälter gegen die Anschlüsse des Gehäuses spannende Kraft beim Verschwenken des Tragegriffes in die zweite Stellung zunehmend erhöht wird. Dadurch kann durch die Schwenkbewegung des Tragegriffes die Anpreßkraft des Behälters gegen das Gehäuse erhöht werden. Um die Spannung zu halten, wird der Tragegriff vorzugsweise so gelagert, daß er in seine zweite Stellung über einen Todpunkt verschwenkt wird, so daß ein selbsttätiges Zurückschwenken nicht möglich ist. Es ist aber auch möglich, für den Trägegriff in der zweiten Stellung eine Fixierung vorzusehen, beispielsweise kann der Tragegriff federnd in eine Raste einschnappen.

Es ist weiterhin vorteilhaft, wenn der Tragegriff in der zweiten Stellung an einem Deckel des Behälters anliegt und diesen gegen die Oberseite des Behälters drückt, und wenn der Tragegriff den Deckel in der ersten Stellung freigibt. Dadurch kommt dem Tragegriff noch eine weitere Funktion zu, nämlich die der Fixierung des Deckels auf dem jeweiligen Behälter. Der Benutzer kann zum Abnehmen des Behälters den Tragegriff nach oben schwenken, dadurch löst sich zwangsläufig der Behälter von seiner Wirkverbindung mit den Leitungen in Gehäuse, der Deckel wird abnehmbar und der Tragegriff steht zum Tragen zur Verfügung. Umgekehrt genügt es zum Einsetzen des Behälters, auf diesen einen Deckel aufzulegen und anschließend den Tragegriff in die zweite Stellung umzuschwenken, dadurch wird der Deckel fixiert und die Wirkverbindung mit den Leitungen im Gehäuse werden hergestellt. Der Tragegriff stört darüber hinaus in der umgelegten, zweiten Stellung nicht, da er dabei flächig am Deckel anliegt, vorzugsweise in einer entsprechenden Ausnehmung des Deckels, die den umgelegten Tragegriff aufnimmt.

Es ist vorteilhaft, wenn die Behälter einen rechteckförmigen Querschnitt haben und nebeneinander angeordnet sind, wobei sie mit ihren beiden senkrecht zu den aneinanderliegenden Anlageflächen verlaufenden Seitenflächen am Gehäuse anliegen. Dadurch ergibt sich ein besonders kompakter Aufbau der Gesamtanlage, der man den Aufbau aus einem Gehäuse und zwei einzelnen Behältern im zusammengesetzten Zustand nicht mehr ansieht.

Die Behälter können sich nach unten verjüngen, wodurch die Entleerung erleichtert wird.

Bei einer weiteren bevorzugten Ausführungsform ist vorgesehen, daß die Behälter auf einer mit dem Gehäuse verbundenen Abstellfläche stehen, die einen umlaufenden, nach oben über die Abstellfläche hervorstehenden Rand aufweist. Dadurch wirkt diese Abstellfläche als Tropfenfangfläche, die eventuell am Behälter herunterlaufende Tropfen auffängt und dadurch verhindert, daß diese auf den Boden gelangen.

Die nachfolgende Beschreibung bevorzugter Ausführungsformen der Erfindung dient im Zusammenhang mit der Zeichnung der näheren Erläuterung. Es. zeigen:
Figur 1: eine Seitenansicht eines teilweise aufgebrochen dargestellten Reinigungsgerätes;
Figur 2: eine Draufsicht auf das teilweise aufgebrochen dargestellte Reinigungsgerät der Figur 1;
Figur 3: eine vergrößerte Darstellung des durch den Kreis A in Figur 2 markierten Verbindungsbereiches zwischen einem Behälter und dem Gehäuse;
Figur 4: einen Behälter mit herausgezogenem Einschub und
Figur 5: eine perspektivische Ansicht des Reinigungsgerätes der Figur 1 mit einem aufgesetzten und einem abgenommenen Behälter.

Das in der Zeichnung dargestellte Reinigungsgerät weist eine mit Rollen 1 versehene Bodenplatte 2 auf, auf der auf einer Seite des Gerätes ein Gehäuse 3 aufgesetzt ist, während der neben dem Gehäuse 3 liegende Teil der Bodenplatte 2 von einem über die Oberseite der Bodenplatte hervorstehenden Rand 4 gebildet ist, so daß dieser Teil der Bodenplatte 2 als Tropfenfangfläche wirkt.

In dem Gehäuse 3 befinden sich ein Saugaggregat 5 und eine Förderpumpe 6 für eine Reinigungsflüssigkeit, ferner in aus der Zeichnung nicht ersichtlicher Weise Steuermittel für das Saugaggregat und die Förderpumpe.

An der Vorderseite des Gehäuses ist ein Anschluß 7 für einen Saugschlauch 8 sowie ein Anschluß 9 für eine Reinigungsflüssigkeits-Sprühleitung 10 vorgesehen. Der Saugschlauch 8 und die Sprühleitung 10 sind lösbar mit diesen Anschlüssen verbunden.

Der Anschluß 7 ist über ein Leitungsstück 11 im Inneren des Gehäuses mit einer Öffnung 12 in der Seitenwand 13 des Gehäuses verbunden, die dem freien Teil der Bodenplatte 2 benachbart liegt. Der Anschluß 9 steht mit der Druckseite der Förderpumpe 6 in Verbindung. Saugseitig ist diese Förderpumpe 6 mit einer weiteren Öffnung 14 in der Seitenwand 13 verbunden.

Desgleichen führt die mit der Saugseite des Saugaggregates 5 verbundene Absaugleitung 15 zu einer weiteren Öffnung 16 in der Seitenwand 13. Die Abluft wird von dem Saugaggregat 5 durch seitliche Schlitze 17 im Gehäuse an die Umgebung abgegeben.

Die Bedienungselemente für die Förderpumpe und das Saugaggregat sind an der Oberseite 18 des Gehäuses angeordnet; dort befindet sich weiterhin ein Verschiebe- und Tragegriff 19 für das ganze Gerät.

Auf den freien Teil der Bodenplatte 2 sind neben dem Gehäuse 3 zwei Behälter 20 und 21 nebeneinander aufsetzbar, die beide einen rechteckigen Querschnitt haben. Die aneinander liegenden Seitenwände 22 bzw. 23 der beiden Behälter sowie die diesen gegenüberliegenden Seitenwände 24 bzw. 25 sind parallel zueinander angeordnet, die senkrecht dazu stehenden Seitenwände 26 und 27 bzw 28 und 29 laufen oben oben nach unten schräg auf einander zu, so daß sich die Behälter nach unten hin verjüngen.

Die dem Gehäuse benachbarten Seitenwände 27 und 29 verlaufen dabei parallel zu der Seitenwand 13 des Gehäuses in geringem Abstand von dieser Seitenwand.

In die der Seitenwand 13 zugewandten Seitenwände 27 und 29 sind von oben her rechteckförmige Ausnehmungen 30 eingearbeitet, in die von oben her Einschübe 31 bzw. 32 einsetzbar sind. Diese Einschübe weisen dazu eine längs ihres Randes verlaufende Nut 33 auf, in die die Seitenwand 27 bzw. 29 eingreift. Die senkrechten Teile dieser Nut 33 bilden dabei eine Gleitführung für die Einschübe, so daß diese in einfachster Weise eingesetzt werden können.

Während die beiden Behälter vollständig identisch ausgebildet sind, unterscheiden sich die beiden Einschübe 31 und 32. Der Einschub 31 ist für den Reinigungsflüssigkeitsbehälter bestimmt und weist eine Öffnung 34 auf, an die sich nach innen ein zum Boden des Behälters führendes Rohrstück 35 anschließt.

Der Einschub 32 ist für den Schmutzfangsbehälter bestimmt, er weist zwei Öffnungen 36 und 37 auf, wobei sich an die erste Öffnung 36 ein horizontales Rohrstück 38 anschließt, über welches ein Staubfangbeutel 39 gezogen werden kann. An die andere Öffnung 37 schließt sich ebenfalls ein horizontales Rohrstück 40 an, welches an seinem offenen Ende von einem Faltenfilter 41 überfangen ist.

Die Öffnungen 34, 36 und 37 sind so angeordnet, daß sie bei auf die Bodenplatte 2 aufgesetzten Behältern mit den Öffnungen 14 bzw. 12 bzw. 16 ausgerichtet sind. Um hier eine dichte Verbindung zwischen den Leitungsstücken im Gehäuse und den entsprechenden Leitungsstükken in den Behälter herzustellen, sind in die Seitenwand 13 die Öffnungen 12 und 16 umgebende Ringnuten 42 eingearbeitet, in die elastische Ringdichtungen 43 eingelegt sind, die teilweise aus den Ringnuten 42 hervorstehen. Der Einschub 32 weist in seinem die Öffnungen 36 und 37 umgebenden Bereich ebene Dichtflächen 44 auf, die gegen die Ringdichtungen gedrückt werden und somit dichtend an ihnen anliegen.

Um den entsprechenden Anpreßdruck zu erzeugen, ist jeder Behälter mit einem um eine horizontale Achse verschwenkbaren, U-förmigen Tragegriff 45 versehen, der auf seiner von einem Griffstück 46 abgewandten Seite der Drehachse hakenförmige Spannelemente 47 trägt. In einer ersten Stellung, bei der der Tragegriff 45 senkrecht nach oben vom Behälter absteht, ist er als Tragegriff für den jeweiligen Behälter benutzbar, die Spannelemente 47 stehen dabei nach unten und haben keine Wirkung.

Schwenkt man den Tragegriff 45 nach dem Aufsetzten des Behälters auf die Bodenplatte 2 jedoch in die in Figur 1 dargestellte horizontale Lage, greifen die Spannelemente 47 in eine Quernut 48 am oberen Ende der Seitenwand 13 des Gehäuses 3 ein und hintergreifen einen an der Oberkante der Quernut 48 angeordneten, nach unten vorstehenden, leitstenförmigen Vorsprung 49. Die Kontaktfläche der Spannelemente 47 und des Vorsprungs 49 sind derart schräg ausgebildet, daß beim Verschwenken des Tragegriffs 45 in die zweite, liegende Stellung der Behälter zunehmend kräftiger gegen das Gehäuse 3 gespannt wird, so daß durch diese Spannung einerseits die Behälters in ihrer Position am Gerät fixiert werden, während andererseits die Dichtflächen 44 dichtend gegen die Ringdichtungen 43 am Gehäuse gepreßt werden.

. Der Tragegriff 45 liegt in seiner zweiten Stellung an der Oberseite eines den Behälter verschließenden Deckels 50 an, vorzugsweise in einer speziell zur Aufnahme des Tragegriffs ausgebildeten Vertiefung 51 desselben. Dadurch wird der Dekkel 50 auf der Oberseite des Behälters festgelegt, so daß der Behälter auch an seiner Oberseite dicht verschlossen ist. Verschwenkt man den Tragegriff in seine erste, nach oben abstehende Stellung, kann der Deckel 50 ohne weiteres vom Behälters abgenommen werden.

Der Deckel seinerseits drückt in verschlossenem Zustand den jeweiligen Einschub 31 oder 32 in die zugehörige Ausnehmung 30 ein und fixiert den Einschub in dieser Lage. Um auch hier eine einwandfreie Abdichtung zu erzielen, kann sich am Boden der Nut 33 der Einschübe 31. und 32 eine in der Zeichnung nicht dargestellte elastische Dichtung befinden, die beim Eindrücken der Einschübe dichtend an den Seitenwänden 27 bzw. 29 anliegt.

Auf diese Weise hat der Tragegriff eine Mehrfachfunktion. Er dient in ausgeschwenktem Zustand zum Tragen des Behälters, er spannt den Behälter im liegenden Zustand gegen das Gehäuse und stellt somit dichte Verbindungen zwischen den einzelnen Leitungen des Gehäuses und der Behälter her, er sichert aber auch den Deckel in der verschlossenen Stellung und drückt damit indirekt die Einschübe in die Ausnehmungen der Behälter ein.

Der Benutzer kann allein durch Verschwenken dieses Tragegriffes die auf die Bodenplatte 2 aufgesetzten Behälter dort festlegen und für alle Arbeitsfunktionen betriebsbereit anschließen, ohne daß dazu irgendein weiterer Handgriff notwendig wäre. Umgekehrt können alle diese Verbindungen allein durch Verschwenken des Tragegriffs in die erste Stellung gelöst werden, wobei dann der Tragegriff sofort zum Abnehmen des Behälters verwendet werden kann. Dieses Abnehmen des Behälters wird im übrigen noch durch eine taschenförmige Einformung 52 in den Seitenwänden 26 und 28 unterstützt.

Beim normalen Betrieb des Gerätes als Trokkensauger wird nur der Behälter 22 verwendet, in dem Behälter 21 können die Ersatzteile untergebracht werden, die für den Sprühextraktionsbetrieb notwendig sind. Der Behälter 22 wirkt dabei wie ein konventioneller Schmutzauffangbehälter, der Schmutz wird entweder in dem Staubfangbeutel 39 oder unmittelbar im Behälter 22 aufgefangen, wenn ein solcher Staubfangbeutel nicht vorhanden, ist, beispielsweise beim Naßsaugbetrieb.

Wird Sprühextraktionsbetrieb gewünscht, wird der Behälter 21 mit Reinigungsflüssigkeit gefüllt, die in ihm vorher aufbewahrten Teile, beispielsweise die Sprühleitung und eine Sprühdüse, werden am Saugschlauch 8 und an einem in der Zeichnung nicht dargestellten Saugkopf befestigt. Durch Einschalten der Förderpumpe 6 wird Reinigungsflüssigkeit aus dem Behälter 21 über die Sprühleitung gegen die zu reinigende Fläche gefördert, von dort wird sie über die Saugleitung zusammen mit dem gelösten Schmutz in den Behälter 22 gefördert, in dem die verschmutzte Reinigungsflüssigkeit gesammelt wird. Nach Beendigung des Arbeitsvorganges können die Behälter in einfachster Weise vom Reinigungsgerät abgenommen werden, wobei es dann auch günstig ist, die Einschübe aus den Seitenwänden herauszunehmen, damit einerseits die Entleerung bzw. Reinigung der Behälter vereinfacht wird, andererseits um bei den Leitungsstücken im Behälter 22 die Filter reinigen bzw. den Staubfangbeutel auswechseln zu können.

## Patentansprüche

1. Reinigungsgerät zum Trockensaugen, Naßsaugen und/oder zum Sprühextrahieren mit einem Saugaggregat (5), einem mit dessen Saugseite über eine Absaugleitung (15) in Verbindung stehenden Schmutzfangbehälter (21), in den eine Saugleitung (38) einmündet, und mit einer Förderpumpe (6), die saugseitig über eine Förderleitung (35) mit einem Reinigungsflüssigkeitsbehälter (20) und druckseitig mit einer Sprühleitung (10) in Verbindung steht, wobei das Saugaggregat (5) und die Förderpumpe (6) in einem Gehäuse (3) angeordnet sind, welches in einer Seitenwand (13) Anschlüsse mit Öffnungen (14, 12, 16) für die Saugleitung, für die Absaugleitung und für die Förderleitung aufweist, wobei der abnehmbare Schmutzfangbehälter (21) und der ebenfalls abnehmbare Reinigungsflüssigkeitsbehälter (20) neben dem Gehäuse (3) derart angeordnet sind, daß Öffnungen (34, 36, 37) an Anschlüssen der Behälter (20, 21), an die sich Fortsetzungen der Saugleitung, der Absaugleitung bzw. der Förderleitung anschließen, mit den entsprechenden Öffnungen (14, 12, 16) des Gehäuses (3) ausgerichtet sind, und wobei die Behälter (20, 21) so gegen die Anschlüsse des Gehäuses (3) gespannt sind, daß die jeweils einander entsprechenden Öffnungen des Gehäuses (3) und der Behälter (20, 21) gegeneinander abgedichtet sind, dadurch gekennzeichnet, daß die Öffnungen (34, 36, 37) und die daran anschließenden Leitungsstücke (35, 38, 40) der Behälter (20, 21) an einem Einschub (31, 32) angeordnet sind, der von oben her in eine Ausnehmung (30) in einer Seitenwand (27, 29) des Behälters (20, 21) einsetzbar sind.

2. Reinigungsgerät nach Anspruch 1, dadurch gekennzeichnet, daß der Einschub (31, 32) in einer Gleitführung (33) in der Seitenwand (28, 29) des Behälters (20, 21) verschiebbar ist.

3. Reinigungsgerät nach Anspruch 2, dadurch gekennzeichnet, daß der Einschub (31, 32) in seiner eingeschobenen Stellung durch den verschlossenen Deckel (50) des Behälters (20, 21) festgelegt ist.

4. Reinigungsgerät nach einem der voranstehenden Ansprüche, dadurch gekennzeichnet, daß an den Behältern (20, 21) je ein verschwenkbarer Tragegriff (45) gelagert ist, der in einer ersten Stellung als Tragegriff vom Behälter (20, 21) absteht und. in einer zweiten Stellung flach auf dem Behälter (20, 21) aufgelegt ist, und daß der Tragegriff (45) ein Spannelement (47) trägt, das in der zweiten Stellung einen Vorsprung (49) am Gehäuse (3) hintergreift und den Behälter (20, 21) dadurch gegen die Anschlüsse des Gehäuses (3) spannt, während es in der ersten Stellung vom dem Vorsprung (49) entfernt ist.

5. Reinigungsgerät nach Anspruch 4, dadurch gekennzeichnet, daß Spannelement (47) und Vorsprung (49) längs einer geneigten Kontaktfläche so zusammenwirken, daß die den Behälter (20, 21) gegen die Anschlüsse des Gehäuses (3) spannende Kraft beim Verschwenken des Tragegriffs (45) in die zweite Stellung zunehmend erhöht wird.

6. Reinigungsgerät nach einem der Ansprüche 4 oder 5, dadurch gekennzeichnet, daß der Tragegriff (45) in der zweiten Stellung an einem Deckel (50) des Behälters (20, 21) anliegt und diesen gegen die Oberseite des Behälters (20, 21) drückt, und daß der Tragegriff (45) den Deckel (50) in der ersten Stellung freigibt.

7. Reinigungsgerät nach einem der voranstehenden Ansprüche, dadurch gekennzeichnet, daß die Behälter (20, 21) einen rechteckförmigen Querschnitt haben und nebeneinander angeordnet sind, wobei sie mit ihren beiden senkrecht zu den aneinander liegenden Anlageflächen (22, 23) verlaufenden Seitenflächen (27, 29) am Gehäuse (3) anliegen.

8. Reinigungsgerät nach Anspruch 7, dadurch gekennzeichnet, daß sich die Behälter (20, 21) nach unten verjüngen.

9. Reinigungsgerät nach einem der voranstehenden Ansprüche, dadurch gekennzeichnet, daß die Behälter (20, 21) auf einer mit dem Gehäuse (3) verbundenen Abstellfläche (Bodenplatte 2) stehen, die einen umlaufenden, nach oben über die Abstellfläche hervorstehenden Rand (4) aufweist.

## Revendications

1. Appareil de nottoyage pour l'aspiration à sec, l'aspiration au mouillé et/ou l'aspersion- extraction, comprenant une unité d'aspiration (5), un réservoir capteur de poussière (21) communiquant par une conduite de décharge (15) avec le côté aspiration de cette unité et dans lequel débouche une conduite d'aspiration (38), ainsi qu'une pompe d'alimentation (6) dont le côté aspiration communique par une conduite d'alimentation (35) avec un réservoir de liquide de nettoyage (20) et dont le côté refoulement communique avec un tuyau d'aspersion (10), appareil dans lequel l'unite d'aspiration (5) et la pompe d'alimentation (6) sont installés dans un carter (3) présentant, dans une paroi latérale (13), des raccords avec des orifices (14, 12, 16) pour la conduite d'aspiration, la conduite de décharge et la conduite d'alimentation, dans lequel le réservoir capteur de poussière (21), lequel est amovible, et le réservoir de liquide de nettoyage (20), également amovible, sont disposés à côté du carter (3), de manière que des orifices (34, 36, 37) de raccords prévus sur les réservoirs (20, 21), auquels se raccordent des prolongements de la conduite d'aspiration, de la conduite de décharge et de la conduite d'alimentation, soient alignés avec les orifices (14, 12, 16) correspondants du carter (3), et dans lequel les réservoirs (20, 21) sont serrés de telle manière contre les raccords du carter (3) que les orifices correspondants du carter (3) et des réservoirs (20, 21) sont mutuellement étanchés, caractérisé en ce que les orifices (34, 36, 37) et les tronçons de conduite (35,38,40) qui s'y raccordent des réservoirs (20, 21), sont disposés sur une pièce insérée (31, 32) qui peut être mise en place d'en haut dans un évidement (30) pratiqué dans une paroi latérale (27, 29) du réservoir (20, 21).

2. Appareil de nettoyage selon la revendication 1, caractérisé en ce que la pièce insérée (31, 32) est disposée coulissante dans une glissière (33) dans la paroi latérale (28, 29) du réservoir (20, 21 ).

3. Appareil de nettoyage selon la revendication 2, caractérisé en ce que la pièce insérée (31, 32) est immobilisée à sa position insérée par le couvercle (50) du réservoir (20, 21) lorsque ce couvercle est fermé.

4. Appareil de nettoyage selon une des revendications précédentes, caractérisé en ce qu'une poignée de manipulation (45) est montée basculante sur chacun des réservoirs (20, 21), poignée qui, à une première position, à laquelle elle sert à porter le réservoir (20, 21), fait saillie du réservoir et qui, à une deuxième position, est rabattue à plat sur le réservoir (20, 21 et que la poignée (45) porte un élément de serrage (47) qui, à la deuxième position, est accroché derrière une saillie (49) prévue sur le carter (3) et serre ainsi le réservoir (20, 21) contre les raccords du carter (3), tandis qu'il est éloigné de la saillie (49) à la première position.

5. Appareil de nettoyage selon la revendication 4, caractérisé en ce que l'élément de serrage (47) et la saillie (49) coopèrent le long d'une surface de contact inclinée, de manière que lors du basculement de la poignée (49) à la deuxième position, la force serrant le réservoir (20, 21) contre les raccords du carter (3) augmente de plus en plus.

6. Appareil de nettoyage selon la revendication 4 ou 5, caractérisé en ce que à sa deuxième position, la poignée (45) est appliquée contre un couvercle (50) du réservoir (20, 21) et presse ce couvercle contre le côté supérieur du réservoir (20, 21) et que, à sa première position, la poignée (45) libère le couvercle (50).

7. Appareil de nettoyage selon une des revendications précédentes, caractérisé en ce que les réservoirs (20, 21) ont une section droite de forme rectangulaire et sont placés l'un à côté de l'autre, en étant appliqués contre le carter (3) par leurs deux surfaces latérales (27, 29) s'étendant à angle droit par rapport aux surfaces (22, 23) par lesquelles ils sont en contact l'un avec l'autre.

8. Appareil de nettoyage selon la revendication 7, caractérisé en ce que les réservoirs (20, 21) se rétrécissent vers le bas.

. 9. Appareil de nettoyage selon une des revendications précédentes, caractérisé en ce que les réservoirs (20, 21) sont disposés sur une surface de pose (plaque formant fond 2) qui est reliée au carter (3) et est pourvue d'un bord périphérique (4) faisant saillie vers le haut par rapport à la surface de pose._{'}

## Claims

1. Cleaning apparatus for dry suction, wet- suction and/or for rinse extraction cleaning comprising a suction unit (5), a dirt collecting tank (21) communicating with the suction side of said unit via a drain line (15), a suction line (38) opening into said tank, and a feed pump (6) communicating on its suction side with a cleaning fluid tank (20) via a feed line (35) and on its delivery side with a spray line (10), said suction unit (5) and said feed pump (6) being arranged in a housing (3) having in a side wall (13) connections with openings (14,12,16) for said suction line, for said drain line and for said feed line, the removable dirt collecting tank (21) and the likewise removable cleaning fluid tank (20) being arranged next to the housing (3) such that openings (34, 36, 37) at connections of said tanks (20, 21), to which continuations of said suction line, said drain line and said feed line, respectively, are joined, are aligned with the corresponding openings (14, 12, 16) of said housing (3), and said tanks (20, 21) are braced against said connections of said housing (3) such that the respectively corresponding openings of said housing (3) and said tanks (20, 21) are sealed against one another, characterized in that said openings (34, 36, 37) and the connecting line portions (35, 38, 40) of said tanks (20, 21) joined to said openings are arranged on a slide-in unit (31, 32) insertable from above into a recess (30) in a side wall (27, 29) of said tank (20, 21).

2. Cleaning apparatus as defined in claim 1, characterized in that said slide-in unit (31, 32) is displaceable in a sliding guide means (33) in the side wall (28, 29) of said tank (20, 21).

3. Cleaning apparatus as defined in claim 2, characterized in that said slide-in unit (31, 32) is, in its inserted position, held in place by the closed lid (50) of said tank (20, 21).

4. Cleaning apparatus as defined in any of the preceding claims, characterized in that a pivotable carrying handle (45) is mounted on each of said tanks (20, 21), said handle projecting as carrying handle from said tank (20, 21) in a first position and lying flat on said tank (20, 21) in a second position, and that said carrying handle (45) bear a clamping member (47) engaging behind a shoulder (49) on said housing (3) in said second position and hereby bracing said tank (20, 21) against said connections of said housing (3) whereas in said first position said member is removed from said shoulder (49).

5. Cleaning apparatus as defined in claim 4, characterized in that clamping member (47) and shoulder (49) interact along an inclined contact surface such that the force bracing said tank (20, 21) against said connections of said housing (3) is gradually increased as said carrying handle (45) pivots into said second position.

6. Cleaning apparatus as defined in either of claims 4 or 5, characterized in that said carrying handle (45) in said second position abuts on a lid (50) of said tank (20, 21) and presses said lid against the upper side of said tank (20, 21), and that said carrying handle (45) releases said lid (50) in said first position.

7. Cleaning apparatus as defined in any of the preceding claims, characterized in that said tanks (20, 21) have a rectangular cross section and are arranged adjacent one another and hereby abut on said housing (3) with their two side faces (27, 29) extending at right angles to said abutting contact faces (22, 23).

8. Cleaning apparatus as defined in claim 7, characterized in that said tanks (20, 21) are tapered downwardly.

9. Cleaning apparatus as defined in any of the preceding claims, characterized in that said tanks (20, 21) are seated on a support surface (base plate 2) connected with said housing (3), said surface having a circumferential rim (4) projecting upwardly above said support surface.
